# EUROPÄISCHE PATENTSCHRIFT

(11) **EP 0 715 910 B1**
(45) Veröffentlichungstag und Bekanntmachung des Hinweises auf die Patenterteilung: **20.12.2000**
(21) Anmeldenummer: 95107161.2
(22) Anmeldetag: 11.05.1995
(51) Int. Cl.: B21D 39/03

(54) **Verbindung für Blechränder sowie Vorrichtung hierzu**
Connection for sheet-metal edges and apparatus therefore
Connection pour bords de tôle et appareil pour réaliser une telle connection

(30) Priorität: 09.12.1994 DE 4443842
(43) Veröffentlichungstag der Anmeldung: 12.06.1996
(73) Patentinhaber: Schmolz + Bickenbach, D-40549 Düsseldorf (DE)
(72) Erfinder: Hardt, Peter, 40789 Monheim (DE)
(74) Vertreter: Kinkelin, Ulrich, Dipl.-Ing.

(56) Entgegenhaltungen:
- EP-A- 0 029 415
- EP-A- 0 383 993
- GB-A- 978 554
- US-A- 3 010 199
- US-A- 3 129 489

## Beschreibung

Die Erfindung betrifft eine Verbindung gemäß dem Anspruch 1 und eine Vorrichtung gemäß dem Anspruch 19.

Die Anzahl der Verbindungen von Blechen miteinander ist Legion, weil in den unterschiedlichsten Technologiebereichen die Forderung besteht, Bleche miteinander zu verbinden, sei es, um aus kleineren Blechtafeln insgesamt größere zu machen, sei es um rohrförmige Gebilde herzustellen, sei es um vorher einzeln hergestellte Blechteile miteinander zu verbinden.

Aus der britischen Patentschrift 978 554 ist eine Vorrichtung zum Verbinden von Blechlagen bekannt geworden, bei denen die Randbereiche sich teilweise überlappen. Diese Vorrichtung ist als sogenannte Blechnähmaschine bekannt. Durch diese Vorrichtung werden Endlosblechstreifen ausschließlich aus Flachmaterial hergestellt. Die miteinander zu verbindenden Randbereiche der Blechlagen durchlaufen eine erste Walzstation. Eine Walze der Walzstation weist am Außenumfang Dorne auf, die Löcher in die Randbereiche hineinschneiden und ein Paar Blechlappen ausbilden. Anschließend werden die Blechlappen durch ein Formwerkzeug weiter umgebogen, um anschließend in einer zweiten Walzstation vollständig um 180° abzubiegen. Der Wurzelbereich der Blechlappen verläuft längs zur Längsverstreckung des Randbereiches, wobei der erste Blechlappen unter Zwischenschaltung des zweiten Blechlappens diesen umgreift. Derartige Blechnähmaschinen können ausschließlich zur Verbindung von Flachmaterial eingesetzt werden.

Aufgabe der Erfindung ist, eine Verbindung von Blechrändem und eine Vorrichtung zur Herstellung der Verbindung zu einem geschlossenen Rohrprofil anzugeben, mit der man sehr flexibel, schnell, mit geringen Kosten, ohne großen apparativen Aufwand, leise und mit wenig Verlust eine Verbindung herstellen zu können, die trotzdem dynamisch und/oder statisch hervorragende Werte hinsichtlich der Fläche, des Widerstandsmoments, des Trägheitsmoments usw. hergibt, für die unterschiedlichsten Blechdicken, wie z.B. bereits im Versuch von 0,5 mm bis 2 mm Stahlblech gute Ergebnisse liefert, für die unterschiedlichsten Materialsorten einsetzbar ist, die Verbindung von mindestens zwei Blechlagen gestattet, ästhetisch einwandfrei ist, umweltfreundlich ist und in der Lage ist, die Technologie der Verbindungen dieser Art sprunghaft weiterzutreiben.

Erfindungsgemäß wird diese Aufgabe zumindest teilweise durch die Merkmale der zuständigen Ansprüche gelöst.

Die Erfindung wird nunmehr anhand eines bevorzugten Ausführungsbeispiels erläutert. In der Zeichnung zeigen:
- Fig. 1: Eine teilweise geschnittene Seitenansicht einer Vorrichtung zur Herstellung eines rohrförmigen Gebildes, dessen Blechränder zur gleichen Blechlage gehören,
- Fig. 1a:: die nicht geschnittene Seitenansicht des Formstücks nach Fig. 1,
- Fig. 1b:: eine Ansicht gemäß dem Pfeil 1b in Fig. 1a,
- Fig. 1c:: eine Ansicht gemäß dem Pfeil 1c in Fig. 1a,
- Fig. 1d:: die Seitenansicht des auswechselbaren Schnitteinsatzes,
- Fig. 1e:: die Draufsicht zu Fig. 1d,
- Fig. 1f:: die Stirnansicht von Fig. 1d oder 1e, wobei die Figuren 1a bis 1f maßstäblich gezeichnet sind,
- Fig. 2: eine vergrößerte Darstellung des Bereichs 2 aus Fig. 1 und zwar Maßstab 5 : 1,
- Fig. 3: eine vergrößerte Darstellung des Bereichs 3 aus Fig. 1, ebenfalls im Maßstab 5 : 1 gegenüber der Natur,
- Fig. 4: ein Schnitt längs der Linie 44 in Fig. 2 und zwar nur durch den Stechschneidezahn,
- Fig. 5: ein Schnitt längs der Linie 55 in Fig. 1 und zwar nur durch das geschaffene Profil,
- Fig. 6: eine erheblich vergrößerte Darstellung des Randbereichs und Lochs gemäß Fig. 1,
- Fig. 7: einen Schnitt längs der Linie 7.7 in Fig. 6 in weiterhin vergrößerter Darstellung.

Gemäß Fig. 5 hat ein endloses Profil 11 aus verzinktem Stahlblech. Es hat etwa Rechteckquerschnitt mit einer Bodenwand 12, zwei Seitenwänden 13, 14 und einer Deckwand 16. Das Stahlblech hat eine Dicke von 0,88 mm, ist verzinkt und kommt von einem Coil. Vor der erfindungsgemäßen Vorrichtung werden sukzessive die Ecken 17, 18, die Knie 19 und die Ecken 21, 22 gebogen. Ferner wird dort auch schon eine S-förmige Kröpfung 23 vorgesehen, so daß die Oberseite 24 einer ersten Blechlage 26 mit der Oberseite 27 der zweiten Blechlage 28 fluchtet und insoweit nach außen eine durchgehend ebene Fläche entstehen kann. Der rechte Rand 29 der ersten Blechlage 26 liegt in der Schmiegung der Kröpfung 23. Der linke Rand 31 liegt im Ausführungsbeispiel gemäß Fig. 5 etwa 10 mm weiter links, so daß der zusätzliche Coil-Breiten-Aufwand lediglich 10 mm ist bei einem Profil von etwa 37 x 47 mm. Links von der Vorrichtung von Fig. 1 hat das Profil 11 noch nicht die in Fig. 5 gezeichnete Figur. Vielmehr stehen die Seitenwände 13, 14 noch V-förmig nach oben offen auseinander und der rechte Rand 29 hat vom linken Rand 31 noch einen erheblichen Abstand, wie dies bei Profilierstraßen in einem bestimmten Zustand der Profilierung häufig der Fall ist. Durch den somit vorhandenen Spalt greift ein Arm 32 nach unten, der an seinem unteren Ende in eine horizontale Stange 33 übergeht, die auf nach rechts gerichtetem Zug belastbar ist. Die horizontale Stange 33 ist ortsfest, während sich das Profil 11 in Richtung des Pfeils 34 bewegt. Rechts hat die Stange 33 ein Außengewinde 36, auf das eine Einstellmutter 37 geschraubt ist. Unter Vorschaltung einer Unterlagscheibe hindert die Einstellmutter 37 ein Formstück 38 sich weiter als gezeichnet nach rechts zu bewegen, das von der Stange 33 durchquert wird. Links vom Formstück 38 durchquert die Stange 33 ein koaxiales Druckrohr 39, das sich mit seinem rechten Rand am Formstück 38 und mit seinem linken Rand am Formstück 41 abstützt, welches ebenfalls von der Stange 33 durchquert wird. Das Formstück 41 gehört zu einer Stechschneidestation 42 und das Formstück 38 gehört zu einer Fügestation 43. Beide Stationen sind hier räumlich deutlich voneinander getrennt. Sie könnten aber auch kombiniert sein und ebenso gut in mehrere Stationen aufgeteilt sein. Z.B. könnte die Stechschneidestation 42 in zwei unterschiedliche Stationen aufgeteilt sein, von denen die eine lediglich schneidet und die andere lediglich aufbiegt.

Bei diesem Ausführungsbeispiel kommt von links das Profil 11 in der in Fig. 5 gezeichneten Gestalt, jedoch noch ohne die der Reihe nach angeordnete Löcher 44, 46, 47, 48, die eine linear angeordnete Reihe von Löchern bilden. Alle Löcher haben gleiche Gestalt. Analog zum Nähmaschinenprinzip könnten die Löcher jedoch auch auf einer einfach oder zweifach gekrümmten Kurve liegen und/oder könnten - je nach Zweck - unterschiedliche Gestalt haben.

Ehe nun das Profil 11 in die Stechschneidestation 42 kommt, liegt die erste Blechlage 26 auf der zweiten Blechlage 28 und der rechte Rand 29 liegt in der Kröpfung 23. Dabei gleitet die Bodenwand 12 mit Reibung auf einer im wesentlichen ortsfesten Gegenfläche 49. Der in Fig. 1 der Deutlichkeit halber gezeichnete Abstand existiert in Wirklichkeit nicht. Von oben auf der Bodenwand 12 stützt sich das Formstück 41 ab und kann daher, weil es mittelbar auf der Gegenfläche 49 aufliegt, nicht nach unten gedrückt werden. Das Formstück 41 hat eine Oberseite 51 auf der sich die Unterseite der Deckwand 16 abstützen kann. Ein auf die Deckwand 16 von oben ausgeübter Druck wird also in die Gegenfläche 49 eingeleitet. In die Oberseite 51 ist eine Längsnut 53 eingearbeitet, die mehrfach so tief ist, wie die Blechlagen 26, 28 dick sind.

Oberhalb der Gegenfläche 49 und oberhalb der Längsnut 53 ist eine Kreisscheibe 54 angeordnet, die um eine geometrische Mittenachse 62 drehbar ist. Sie hat einen kreisrunden Umfang 63. Der Abstand zwischen Mittenachse 62 und Oberseite 24 ist so gewählt, daß der Umfang 63 auf ihr aufliegt und somit die erste Blechlage 26 auch nieder hält. Über den Umfang 63 hinaus ragen Stechschneidezähne 64, 66, jeweils paarweise gegenüberliegend und um 60 Grad winkelmäßig gegeneinander versetzt. In ihrer Wirkung ist ihr Umfangsabstand so, daß bei regelmäßigem Abstand der Löcher 44, 46, 47, 48 gerade eben erst das Loch 46 vom Stechschneidezahn 66 geschnitten wurde, das Loch 44 im Augenblick vom Stechschneidezahn 64 geschnitten ist und demnächst der Stechschneidezahn 67 seine Arbeit beginnt. Da alle Stechschneidezähne gleich aussehen, wird nur der Stechschneidezahn 64 genauer beschrieben. Wenn die Kreisscheibe 54, aus der er herausgearbeitet ist, ist er senkrecht zur Zeichnungsebene von Fig. 1 lediglich 2,5 mm dick entsprechend der Breite der Löcher. Seine Vorderflanke 68 ist eben geschliffen und verläuft radial zur geometrischen Mittenachse 62 und zwar im wesentlichen bis zum Umfang 63. Außen geht er in eine Spitze 69 über, die jedoch gemäß der Zeichnung tangential als Rundung in die Vorderflanke 68 übergeht. Nach der Spitze 69 folgt eine kurze, flache Hinterflanke 71 und eine steilere mehrfach längere Hinterflanke 72, die oben in den Umfang 63 übergeht. Je länger der Stechschneidezahn 64 ist, desto länger wird das Loch 44. Die Form des Stechschneidezahnes 64 bewirkt die spezifische Konfiguration der noch zu besprechenden Blechlappen. Im Verfahren hat die Spitze 69 im Bereich 73 angefangen einzustechen, sowie der Stechschneidezahn 67 später dann im Bereich 74 einstechen wird. Dies geschah im linken Bereich an der Einlaufseite der Längsnut 53. In dem sich die Kreisscheibe 54 in Richtung des Pfeils 76 gedreht hat und das Profil 11 gemäß dem Pfeil 34 nach rechts bewegt wurde, wurde aus der ersten Blechlage 26 ein erster Blechlappen 76 und darunter ein zweiter Blechlappen 77 herausgeschält. Hinsichtlich der Seitenränder 78, 79 waren hierfür die scharfen Schneiden 81, 82 der Vorderflanke 68 maßgeblich. Die Schnittstelle 83 zwischen dem längeren ersten Blechlappen 76 und einem dritten Blechlappen 84 hat die Spitze 69 besorgt, die quergeschnitten hat. Ebenso hat sie die Schnittstelle 86 zwischen dem zweiten Blechlappen 77 und einem vierten Blechlappen 87 besorgt. Beim tieferen Eintauchen wurden sowohl durch die Rundung der Spitze 69 als auch durch die Hinterflanke 71 die wesentlich kürzeren Blechlappen 84, 87 um etwa 45 Grad nach unten gebogen. Beim weiteren Einstechen wurde dann vollends bis zum Bereich 88 geschnitten und die Blechlappen 76, 77 ebenfalls etwa unter einem halben rechten Winkel nach innen und unten gedrückt. Es entsteht dabei am Schluß eine kleine, halbmondförmige Einbeulung 89 nach unten. Da das Knie 91 für den ersten Blechlappen 76 höher liegt, wie das entsprechende Knie für den zweiten Blechlappen 77 entsteht die aus Fig. 2 besonders deutlich entnehmbare Verschiebung zwischen den Schnitten 83, 86. Ähnliches, aber nicht im gleichen Maß so ausgeprägtes entsteht für die Schnittflächen 83, 86 der Blechlappen 84, 87. Wegen der Tiefe der Längsnut 53 werden diese Vorgänge nicht behindert. Da die Längsnut 53 nur geringfügig breiter wie der Stechschneidezahn ist, sind die oberen Längsränder 92, 93 des Lochs 48 und natürlich auch der anderen Löcher praktisch ohne Einziehungen.

Das Formstück 41 hat eine zur geometrischen Längsachse 107 koaxiale Durchgangsbohrung 108, mit der es auf der horizontalen Stange 33 reitend gehalten wird, sich jedoch nicht weiter nach rechts bewegen kann, wie das Druckrohr 39 mittelbar und die Einstellmutter 37 unmittelbar diktiert. Das Formstück 41 ist insofern schwimmend gelagert - wie übrigens auch das Formstück 38 wegen insoweit gleicher Konstruktion - als es sich um die geometrische Längsachse 107 verschwenken und so Unebenheiten und anderen nicht idealen Arbeitsbedingungen anpassen kann. Das Formstück 41 hat eine zur geometrischen Längsachse 107 parallele Ebene 109 entsprechend dem Ebenenverlauf der Bodenwand 12. Hätte diese eine andere Form, dann müßte die Ebene 109 komplementär geformt sein. Rechts und links von der Ebene 109 sind Kufenradien 111, 112 vorgesehen, wie sie auch am Formstück 38 erkennbar sind, so daß Unebenheiten der Bodenwand 12 überfahren werden können und nicht etwa hängenbleiben. Die beiden Seitenwände 113, 114 mit ihrer einwärts springenden Stufe 116, 117 sind insoweit komplementär zu den Seitenwänden 13, 14 und gestatten die Bildung der Knie 19. Durch die Form der Seitenwände 113, 114 bleibt die gewollte Form des Profils 11 ebenfalls erhalten.

Schließlich entspricht die Oberwand 118 komplementär der Form der Unterseite 52. Es geht auch die Oberwand 118 über Kufenradien 119, 121 jeweils in die Vorderwand 132 und in die Hinterwand 133 über, so daß wegen der Kufenradien 119, 121 auch hier Unebenheiten überfahren werden und ggfs. sogar auch noch geglättet werden können.

Weil später noch zu besprechende Stechschneidezähne Abrieb und Beanspruchung verursachen, ist in die Oberwand 118 eine nach oben randoffene, rechteckige Aufnahmenut 122 eingearbeitet, in der ein Schnitteinsatz 123 gemäß Fig. 1d bis 1f sitzt. Dieser ist aus einem speziellen Material, dem Werkstoff 2080 hergestellt, welches hohe Standzeiten mit sich bringt. Der Schnitteinsatz 123 sitzt praktisch ohne Spiel in der Aufnahmenut 122. Er hat ebenfalls die Kufenradien 119, 121. In ihm ist die Längsnut 53 eingeschliffen, die sowohl nach oben als auch nach vorn als auch nach hinten offen ist. Der Schnitteinsatz 123 wird durch zwei Sechskantschrauben 124, 126 gehalten, die in Sackloch-Gewindebohrungen 127, 128 eingeschraubt sind, welch letztere achsparallel zur geometrischen Längsachse 107 sind. Die unter dem jeweiligen Kopf der Sechskantschrauben 124, 126 geklemmten Unterlegscheiben 129, 131 stützen sich einerseits auf den Stirnflächen 132 bzw. 133 ab und andererseits auf die mit ihnen fluchtenden Stirnflächen 134, 136 des Schnitteinsatzes 123, so daß dieser geometrisch genau in Längsrichtung unbeweglich gehalten ist, jedoch nach Lösen der Schrauben 124, 126 leicht ausgewechselt werden kann.

Fig. 1c läßt am Formstück 41 auch weitere seitliche Kufenradien 137, 138 erkennen, die hinsichtlich der Seitenwände 13, 14 des Profils 11 die gleiche Wirkung haben, wie schon anhand anderer Kufenradien beschrieben. Analog zu diesen Kufenradien hat auch das Formstück 38 Kufenradien.

Wird nun das Profil 11 in Richtung des Pfeils 34 weiter nach rechts bewegt, dann stoßen die ersten und zweiten Blechlappen des Lochs 46 auf eine Vorderkante 94 des Formstücks 38. Auch dieses wird durch eine Gegenfläche 96 nach unten abgestützt, wie dies schon vorher für das Formstück 41 beschrieben wurde.

Stoßen die ersten und zweiten Blechlappen auf die Vorderkante 94 dann werden sie im Uhrzeigersinn um ihr jeweiliges Knie abgebogen und die Unterseite des ersten Blechlappens schleift auf der ebenen Oberseite 97 des Formstücks 38. Oberhalb der Gegenfläche befindet sich die geometrische Drehachse 98 einer mitlaufenden, nicht angetriebenen Kreisscheibe 96, die in Längsrichtung mit der Kreisscheibe 54 fluchtet, jedoch einen durchgehend kreiszylindrischen Umfang 99 hat, jedoch im wesentlichen den gleichen Durchmesser wie ihre Vorläuferin hat. Der Umfang 99 drückt den schon mehr als in Fig. 2 nach rückwärts gebogenen ersten Blechlappen 76 um das Knie 91 um, so daß 76 und 77 wie in Fig. 3 gezeichnet ohne Abstand aufeinander zu liegen kommen und der zweite Blechlappen 77 mit seiner Innenseite mit Druck auf der Unterseite 101 der zweiten Blechlage 28 zu liegen kommt. Zu der festen Verbindung trägt auch bei, daß der erste Blechlappen 76 mit erheblicher Reibung auf der Oberseite 97 rutscht und somit sich die Verbindung ähnlich einem Knoten "zuzieht". Es ergibt sich ein strammes Knie 91 und das darunterliegende Knie des zweiten Blechlappens 77 ist ebenfalls stramm.

Es werden auch der dritte Blechlappen 84 und der vierte Blechlappen 87 nach unten gedrückt. Da jedoch diese Blechlappen ihre Schnittstelle 86, 83 nahe am Anfang des Lochs 44 haften, sind sie gemäß der Zeichnung kurz und können die Oberseite 97 niemals erreichen. Sie dürfen dies auch nicht, weil sonst dieser Teil der Verbindung sich wieder öffnen würde.

In Querrichtung stützen sich also die Blechlappen 76, 77, 84, 87 an den Längsrändern 92, 93 ab. In Querrichtung halten hauptsächlich die Blechlappen 76, 77, aber auch in Folge ebenfalls vorhandener kraftschlüssiger und formschlüssiger Verbindung die Blechlappen 84 und 87.

Zumindest bei manchen Schneidspalten und Materialien findet noch eine weitere formschlüssige und/oder stoffschlüssige Verbindung statt, wie Fig. 7 zeigt: Bei ihrer Arbeit schneiden die Schneiden 81, 82 längs der Längsränder 92, 93 und dabei entsteht beim Übergang von der ersten Blechlage 26 zur zweiten Blechlage 28 jeweils ein Schneidgrat 102, 103, der nach unten dünner werdend ausstreicht und ebenfalls in Querrichtung von Fig. 7 eine Querbewegung der ersten Blechlage 26 relativ zur zweiten Blechlage 28 erschwert. Außerdem drückt jede Schneide 81, 82 den oberen Randbereich des Lochs 48 - soweit er durch die zweite Blechlage 28 hindurchgeht - in der Art eines Schnittkanteneinzugs 104, 106, wie dies vom Normalschneiden her bekannt ist. Im Bereich des Schnittkanteneinzugs 104, 106 hat man dann zumindest in manchen Fällen auch eine Kaltverschweißung, d.h. eine stoffschlüssige Verbindung.

Würde man die erste Blechlage 26 und die zweite Blechlage 28 auch zusätzlich verkleben, dann würde der in Fig. 7 ersichtliche Spalt 107, der übertrieben dick gezeichnet ist, die Klebstoffschicht aufnehmen.

Das Ausführungsbeispiel zeigt die Herstellung eines geschlossenen Rohres. Die Erfindung leistet aber auch die Verbindung der Ränder an sich ebener Blechtafeln.

Außerdem müssen die erfindungsgemäß miteinander verbundenen Teile nicht mehr oder weniger unbedingt in einer einzigen Ebene liegen. Die Teile können auch zweidimensional oder dreidimensional gekrümmt sein.

Trotzdem arbeitet die Erfindung ganz wesentlich schneller, leiser, mit weniger Energieaufwand, mit weniger Materialaufwand, umweltfreundlicher, ohne schädliche Gefügeveränderungen usw., wie die bekannten Techniken.

Das Ausführungsbeispiel beschreibt die Verbindung von zwei Schichten. Nach dem gleichen Prinzip können jedoch noch mehr Schichten, wie z.B. drei oder vier Schichten miteinander verbunden werden.

## Patentansprüche

1. Verbindung von Blechrändern
- mit mindestens zwei im Randbereich (29,31) übereinanderliegenden Blechlagen (26, 28), in die eine Reihe von Löchern (44, 46, 47, 48) hindurchgeschnitten wird,
- wobei zumindest ein erster und zweiter Blechlappen (76, 77) zumindest im Wurzelbereich mit der jeweiligen Blechlage (26, 48) verbunden bleiben und der Wurzelbereich des ersten und zweiten Blechlappen (76, 77) im wesentlichen 180° abgebogen ist,
- wobei der erste Blechlappen (76) zumindest seine Blechlage (26) unter Zwischenschaltung der anderen Blechlage (28) untergreift,
dadurch gekennzeichnet,
- daß zumindest die beiden übereinanderliegenden Blechlagen (26, 28) die Randbereiche (29, 31) eines Bleches sind, welche zu einem geschlossenen Rohrprofil geformt sind,
- daß während des Schneidens der Löcher (44, 46, 47, 48) ein dritter und vierter Blechlappen (84, 87) ausgebildet ist, der im Wurzelbereich mit der jeweiligen Blechlage (26, 28) verbunden bleibt,
- daß der Wurzelbereich im wesentlichen quer zur Längsverstreckung des Randbereiches (29, 31) verläuft und
- daß der Wurzelbereich des dritten und vierten Blechlappens (84, 87) gebogen ist, wobei der dritte Blechlappen (84) mit seinem Endbereich (83) zumindest teilweise die Dickenstrecke der zweiten Blechlage (28) durchquert.

2. Verbindung nach Anspruch 1, dadurch gekennzeichnet, daß zumindest im wesentlichen deckungsgleich mit dem ersten Blechlappen (76) ein zweiter Blechlappen (77) vorgesehen ist, der ebenfalls in seinem Wurzelbereich mit seiner Blechlage (28) verbunden ist, ebenfalls im wesentlichen quer zur Längsverstreckung des Randbereichs (29, 31) verbunden ist und ebenfalls zumindest im Wesentlichen um 180 ° abgebogen ist, und zwar zumindest mittelbar zurück auf seine eigene Blechlage (28) und umklammert von dem ersten Blechlappen (76).

3. Verbindung nach Anspruch 1, dadurch gekennzeichnet, daß zumindest der erste Blechlappen (76) in der Abwicklung wesentlich länger wie die Dicke der anderen Blechlage (28) ist.

4. Verbindung nach Anspruch 3, dadurch gekennzeichnet, daß der erste Blechlappen (76) zumindest 1/3 ± 20% so lang wie das Loch (44, 46, 47, 48) ist.

5. Verbindung nach Anspruch 3, dadurch gekennzeichnet, daß der erste Blechlappen (76) etwa 80 bis 100% der Lochlänge hat.

6. Verbindung nach Anspruch 5, dadurch gekennzeichnet, daß der dritte Blechlappen (84) bis unter die Unterseite der Blechlage (26) reicht.

7. Verbindung nach Anspruch 6, dadurch gekennzeichnet, daß der dritte Blechlappen (84) nicht tiefer reicht wie die Unterseite des ersten Blechlappens (76).

8. Verbindung nach Anspruch 1, dadurch gekennzeichnet, daß der dritte Blechlappen (84) über einem vierten Blechlappen (87) der zweiten Blechlage (28) liegt und an diesem zumindest teilweise anliegt und nach unten durch das Loch (44, 46, 47, 48) gebogen ist.

9. Verbindung nach Anspruch 8, dadurch gekennzeichnet, daß der vierte Blechlappen kürzer ist wie der dritte Blechlappen (86).

10. Verbindung nach Anspruch 1, dadurch gekennzeichnet, daß das Loch (44, 46, 47, 48) zumindest im wesentlichen Rechteckform hat.

11. Verbindung nach Anspruch 10, dadurch gekennzeichnet, daß das Loch (44, 46, 47, 48) ein Seitenverhältnis von 1 zu 1,1 bis 1 zu 2,8 hat.

12. Verbindung nach einem oder mehreren der vorhergehenden Ansprüche, dadurch gekennzeichnet, daß am Lochrand (92, 93) aus der ersten Blechlage (26) beim Schneiden entstandene Schnittgratbereiche (102, 103) zumindest teilweise die darunterliegenden Lochränder der zweiten Blechlage (28) anliegend übergreifen.

13. Verbindung nach Anspruch 1, dadurch gekennzeichnet, daß der Randbereich (92, 93) der einen Blechlage (26) etwa um die Dicke der anderen Blechlage (28) abgekröpft ist und daß die einen Oberflächen der Blechlagen (26, 28) im wesentlichen fluchten.

14. Verbindung nach Anspruch 13, dadurch gekennzeichnet, daß die Kröpfung direkt vor dem Rand der anderen Blechlage (28) liegt.

15. Verbindung nach Anspruch 1, dadurch gekennzeichnet, daß im übereinander liegenden Randbereich (92, 93) eine zusätzliche Klebeschicht die Randbereiche (92, 93) miteinander verbindet.

16. Verbindung nach Anspruch 1, dadurch gekennzeichnet, daß die Blechlagen (26, 28) Ebenen ersten Grades bilden.

17. Verbindung nach Anspruch 1, dadurch gekennzeichnet, daß die Blechlagen (26, 28) Ebenen zweiten Grades bilden.

18. Verbindung nach Anspruch 1, dadurch gekennzeichnet, daß die Blechlagen (26, 28) Ebenen dritten Grades bilden.

19. Vorrichtung zur Herstellung einer Verbindung insbesondere nach einem oder mehreren der vorhergehenden Ansprüche,
- mit einer Profilierstation zum Profilieren einer Blechtafel,
- mit einer Stech- oder Scherschneidestation (42) zum Einbringen von Löchern (44, 46, 47, 48) und zur Ausbildung von Blechlappen (76, 77, 84, 87),
- mit einer Fügestation (43) zum Umbiegen von mindestens einem Paar Blechlappen (76, 77),
dadurch gekennzeichnet,
- daß eine Stange (33) vorgesehen ist, welche zur Stech- oder Scherschneidestation (42) ein erstes Formstück (41) und zur Fügestation (43) ein zweites Formstück (38) positioniert und
- daß das erste Formstück (41) zum zweiten Formstück (43) durch einen Abstandshalter (39) zueinander beabstandet ist.

20. Vorrichtung nach Anspruch 19, dadurch gekennzeichnet, daß alle vier Lappen (76, 77, 84, 87) im gleichen Arbeitsgang in der Stech- oder Scherschneidestation (42) geschnitten sind.

21. Vorrichtung nach Anspruch 19, dadurch gekennzeichnet, daß nach dem Stechschneiden die Schnittgrate der oberen Blechlage (26) mit den oberen Rändern der unteren Blechlage (28) kaltverschweißt sind.

22. Vorrichtung nach einem der Ansprüche 19 bis 21, dadurch gekennzeichnet, daß mit zumindest einem Stechschneidezahn (64, 66) gestochen und geschnitten wird.

23. Vorrichtung nach Anspruch 22, dadurch gekennzeichnet, daß der Stechschneidezahn (64, 66) die Breite der Breite des Lochs (44, 46, 47, 48) hat.

24. Vorrichtung nach Anspruch 22 oder 23, dadurch gekennzeichnet, daß der Stechschneidezahn (64, 66) in der Seitenansicht etwa dreieckförmigen Umriß hat, seine Länge an seiner Wurzel etwa der Länge des Lochs (44, 46, 47, 48) entspricht, daß der Stechschneidezahn (64) höher ist wie die Dicke der Blechlagen (26, 28) und seine Spitze (69) in Arbeitslage im wesentlichen zum Lochbereich gerichtet ist.

25. Vorrichtung nach Anspruch 19, dadurch gekennzeichnet, daß die Stechschneidevorrichtung (42) gegen eine Widerlagervorrichtung (123) arbeitet, die die Blechlagen (26, 28) lediglich beiderseits des Lochs (44, 46, 47, 48) abstützt.

26. Vorrichtung nach Anspruch 19, dadurch gekennzeichnet, daß die Stechschneidestation (42) mindestens ein Rad (54) umfaßt, das senkrecht zur Verbindung steht und drehbar ist und daß am Umfang des Rads (54) mehrere Stechschneidezähne (64, 66) angeordnet sind.

27. Vorrichtung nach Anspruch 19, dadurch gekennzeichnet, daß wenigstens zwei Stechschneidezähne (64, 66) den gleichen Umriß haben.

28. Vorrichtung nach Anspruch 19, dadurch gekennzeichnet, daß die Scher- oder Stech-Schneidstation (42) die Blechlagen (26, 28) in Richtung der Verbindung weiterbewegen.

29. Vorrichtung nach Anspruch 19, dadurch gekennzeichnet, daß die Fügestation (43) durch eine Auflaufkante (94) zumindest den ersten Blechlappen (76, 77) im wesentlichen zurückbiegt.

30. Vorrichtung nach Anspruch 19, dadurch gekennzeichnet, daß die Fügestation (43) nach der Auflaufkante (93) eine Druckfläche (97) und eine Gegendruckfläche (99) aufweist, die den im wesentlichen zurückgebogenen Lappen (76, 77) auf Block drücken.

31. Vorrichtung nach Anspruch 30, dadurch gekennzeichnet, daß die Gegendruckfläche (99) vom ihr nächsten Blechrand einen Abstand hat, der der Dikke des ersten bzw. zusätzlichen zweiten Blechlappens (76, 77) entspricht.

## Claims

1. Connection of sheet-metal edges
- having at least two sheet-metal layers (26, 28) which lie one above the other in the edge region (29, 31) and in which a row of holes (44, 46, 47, 48) are cut through,
- at least one first and one second sheet-metal tab (76, 77) remaining connected to the respective sheet-metal layer (26, 28) at least in the root region, and the root region of the first and the second sheet-metal tab (76, 77) being bent essentially by 180°,
- the first sheet-metal tab (76) reaching at least under its sheet-metal layer (26) with the other sheet-metal layer (28) in between,
characterized
- in that at least the two sheet-metal layers (26, 28) lying one above the other are the edge regions (29, 31) of a sheet, which are formed into a closed tubular profile,
- in that a third and a fourth sheet-metal tab (84, 87) are formed during the cutting of the holes (44, 46, 47, 48) and remain connected to the respective sheet-metal layer (26, 28) in the root region,
- in that the root region runs essentially transversely to the longitudinal extent of the edge region (29, 31), and
- in that the root region of the third and the fourth sheet-metal tab (84, 87) is bent, the third sheet-metal tab (84), with its end region (83), at least partly crossing the thickness of the second sheet-metal layer (28).

2. Connection according to Claim 1, characterized in that a second sheet-metal tab (77) is provided at least essentially congruently with the first sheet-metal tab (76), which second sheet-metal tab (77) is likewise connected to its sheet-metal layer (28) in its root region, is likewise connected essentially transversely to the longitudinal extent of the edge region (29, 31) and is likewise bent at least essentially by 180°, specifically at least indirectly back onto its own sheet-metal layer (28) and embraced by the first sheet-metal tab (76).

3. Connection according to Claim 1, characterized in that at least the first sheet-metal tab (76), in the developed projection, is substantially longer than the thickness of the other sheet-metal layer (28).

4. Connection according to Claim 3, characterized in that the first sheet-metal tab (76) is at least 1/3 ± 20% as long as the hole (44, 46, 47, 48).

5. Connection according to Claim 3, characterized in that the first sheet-metal tab (76) is about 80 to 100% of the hole length.

6. Connection according to Claim 5, characterized in that the third sheet-metal tab (84) extends down to below the underside of the sheet-metal layer (26).

7. Connection according to Claim 6, characterized in that the third sheet-metal tab (84) does not extend deeper than the underside of the first sheet-metal tab (76).

8. Connection according to Claim 1, characterized in that the third sheet-metal tab (84) lies above a fourth sheet-metal tab (87) of the second sheet-metal layer (28) and bears at least partly against the latter and is bent downwards through the hole (44, 46, 47, 48).

9. Connection according to Claim 8, characterized in that the fourth sheet-metal tab is shorter than the third sheet-metal tab (86).

10. Connection according to Claim 1, characterized in that the hole (44, 46, 47, 48) has an at least essentially rectangular shape.

11. Connection according to Claim 10, characterized in that the hole (44, 46, 47, 48) has a side ratio of 1 to 1.1 up to 1 to 2.8.

12. Connection according to one or more of the preceding claims, characterized in that burr regions (102, 103) produced at the hole edge (92, 93) from the first sheet-metal layer (26) during the cutting at least partly overlap and bear against the underlying hole edges of the second sheet-metal layer (28).

13. Connection according to Claim 1, characterized in that the edge region (92, 93) of one sheet-metal layer (26) is offset by approximately the thickness of the other sheet-metal layer (28), and in that the surfaces on one of the sides of the sheet-metal layers (26, 28) are essentially in alignment.

14. Connection according to Claim 13, characterized in that the offset lies directly in front of the edge of the other sheet-metal layer (28).

15. Connection according to Claim 1, characterized in that, in the edge regions (92, 93) lying one above the other, an additional adhesive layer connects the edge regions (92, 93) to one another.

16. Connection according to Claim 1, characterized in that the sheet-metal layers (26, 28) form planes of first degree.

17. Connection according to Claim 1, characterized in that the sheet-metal layers (26, 28) form planes of second degree.

18. Connection according to Claim 1, characterized in that the sheet-metal layers (26, 28) form planes of third degree.

19. Apparatus for producing a connection in particular according to one or more of the preceding claims,
- having a profiling station for profiling a sheet-metal plate,
- having a piercing or shearing station (42) for making holes (44, 46, 47, 48) and for forming sheet-metal tabs (76, 77, 84, 87),
- having a joining station (43) for bending over at least one pair of sheet-metal tabs (76, 77),
characterized
- in that a rod (33) is provided, and this rod (33) positions a first shaped piece (41) relative to the piercing or shearing station (42) and positions a second shaped piece (38) relative to the joining station (43), and
- in that the first shaped piece (41) is kept at a mutual distance from the second shaped piece (43) by a spacer (39).

20. Apparatus according to Claim 19, characterized in that all four tabs (76, 77, 84, 87) are cut in the same operating cycle in the piercing or shearing station (42).

21. Apparatus according to Claim 19, characterized in that, after the piercing, the burrs of the top sheet-metal layer (26) are cold-welded to the top edges of the bottom sheet-metal layer (28).

22. Apparatus according to one of Claims 19 to 21, characterized in that piercing and cutting is carried out with at least one piercing tooth (64, 66).

23. Apparatus according to Claim 22, characterized in that the piercing tooth (64, 66) has the same width as that of the hole (44, 46, 47, 48).

24. Apparatus according to Claim 22 or 23, characterized in that the piercing tooth (64, 66) has an approximately triangular outline in side view, its length at its root corresponds approximately to the length of the hole (44, 46, 47, 48), in that the piercing tooth (64) is higher than the thickness of the sheet-metal layers (26, 28) and its point (69) in the working position is directed essentially towards the hole region.

25. Apparatus according to Claim 19, characterized in that the piercing device (42) works against an abutment device (123) which supports the sheet-metal layers (26, 28) merely on either side of the hole (44, 46, 47, 48).

26. Apparatus according to Claim 19, characterized in that the piercing station (42) comprises at least one wheel (54), which is disposed perpendicularly for the connection and is rotatable, and in that a plurality of piercing teeth (64, 66) are arranged on the circumference of the wheel (54).

27. Apparatus according to Claim 19, characterized in that at least two piercing teeth (64, 66) have the same outline.

28. Apparatus according to Claim 19, characterized in that the shearing or piercing station (42) moves the sheet-metal layers (26, 28) further in the direction of the connection.

29. Apparatus according to Claim 19, characterized in that the joining station (43) essentially bends back at least the first sheet-metal tab (76, 77) by means of a stop edge (94).

30. Apparatus according to Claim 19, characterized in that, after the stop edge (94), the joining station (43) has a pressure surface (97) and a counterpressure surface (99) which press the essentially bent-back tabs (76, 77) in a block.

31. Apparatus according to Claim 30, characterized in that the counterpressure surface (99) is at a distance from its nearest sheet-metal edge which corresponds to the thickness of the first or additional second sheet-metal tab (76, 77).

## Revendications

1. Assemblage de bords de tôles
- avec au moins deux couches de tôle (26, 28) superposées dans la région du bord (29, 31), dans lesquelles une série de trous (44, 46, 47, 48) sont percés,
- dans lequel au moins une première et une deuxième languettes de tôle (76, 77) restent attachées à la couche de tôle respective (26, 48) au moins dans la région du talon et la région du talon de la première et de la deuxième languettes de tôle (76, 77) est repliée sensiblement à 180°,
- dans lequel la première languette de tôle (76) serre par dessous au moins sa couche de tôle (26) avec interposition de l'autre couche de tôle (28),
caractérisé
- en ce qu'au moins les deux couches de tôle superposées (26, 28) sont les régions de bord (29, 31) d'une tôle, qui sont façonnées en un profilé tubulaire fermé,
- en ce que, pendant le découpage des trous (44, 46, 47, 48), il se forme une troisième et une quatrième languettes de tôle (84, 87), qui restent attachées à la couche de tôle respective (26, 28) dans la région du talon,
- en ce que la région du talon est sensiblement transversale par rapport à la dimension longitudinale de la région de bord (29, 31), et
- en ce que la région du talon de la troisième et de la quatrième languettes de tôle (84, 87) est pliée, la troisième languette de tôle (84) franchissant avec sa région d'extrémité (83) au moins partiellement l'épaisseur de la seconde couche de tôle (28).

2. Assemblage suivant la revendication 1, caractérisé en ce qu'il est prévu au moins une deuxième languette de tôle (77) essentiellement identique en recouvrement à la première languette de tôle (76), qui est également attachée à sa couche de tôle (28) dans la région de son talon, qui est également attachée sensiblement transversalement à la dimension longitudinale de la région de bord (29, 31) et est également repliée au moins sensiblement de 180°, et en fait au moins indirectement rabattre en arrière sur sa propre couche de tôle (28) et serrée par la première languette de tôle (76).

3. Assemblage suivant la revendication 1, caractérisé en ce qu'au moins la première languette de tôle (76) est nettement plus longue, à l'état développé, que l'épaisseur de l'autre couche de tôle (28).

4. Assemblage suivant la revendication 3, caractérisé en ce que la première languette de tôle (76) a une longueur d'au moins 1/3 ± 20% de la longueur du trou (44, 46, 47, 48).

5. Assemblage suivant la revendication 3, caractérisé en ce que la première languette de tôle (76) a une longueur d'environ 80 à 100% de la longueur du trou.

6. Assemblage suivant la revendication 5, caractérisé en ce que la troisième languette de tôle (84) se prolonge plus bas que la face inférieure de la couche de tôle (26) .

7. Assemblage suivant la revendication 6, caractérisé en ce que la troisième languette de tôle (84) ne se prolonge pas plus bas que la face inférieure de la première languette de tôle (76).

8. Assemblage suivant la revendication 1, caractérisé en ce que la troisième languette de tôle (84) est située au-dessus d'une quatrième languette de tôle (87) de la deuxième couche de tôle (28) et est appliquée au moins en partie contre celle-ci et est pliée vers le bas à travers le trou (44, 46, 47, 48).

9. Assemblage suivant la revendication 8, caractérisé en ce que la quatrième languette de tôle est plus courte que la troisième languette de tôle (86).

10. Assemblage suivant la revendication 1, caractérisé en ce que le trou (44, 46, 47, 48) a une forme au moins sensiblement rectangulaire.

11. Assemblage suivant la revendication 10, caractérisé en ce que le trou (44, 46, 47, 48) a un rapport des côtés de (1 à 1,1) à (1 à 2,8).

12. Assemblage suivant une ou plusieurs des revendications précédentes, caractérisé en ce que des zones de bavure (102, 103) apparues lors de la coupe au bord de trou (92, 93) dans la première couche de tôle (26) recouvrent au moins en partie les bords de trou sous-jacents de la seconde couche de tôle (28).

13. Assemblage suivant la revendication 1, caractérisé en ce que la zone de bord (92, 93) d'une première couche de tôle (26) est coudée environ autour de l'épaisseur de l'autre couche de tôle (28) et en ce que les premières surfaces des couches de tôle (26, 28) sont sensiblement en alignement.

14. Assemblage suivant la revendication 13, caractérisé en ce que le coude est situé directement devant le bord de l'autre couche de tôle (28).

15. Assemblage suivant la revendication 1, caractérisé en ce que, dans la région de superposition des bords (92, 93), une couche de colle supplémentaire assemble l'une à l'autre les zones de bord (92, 93).

16. Assemblage suivant la revendication 1, caractérisé en ce que les couches de tôle (26, 28) forment des plans du premier degré.

17. Assemblage suivant la revendication 1, caractérisé en ce que les couches de tôle (26, 28) forment des plans du deuxième degré.

18. Assemblage suivant la revendication 1, caractérisé en ce que les couches de tôle (26, 28) forment des plans du troisième degré.

19. Dispositif pour la fabrication d'un assemblage, en particulier suivant une ou plusieurs des revendications précédentes,
- avec un poste de profilage pour le profilage d'une feuille de tôle,
- avec un poste de poinçonnage ou de cisaillage (42) pour la réalisation de trous (44, 46, 47, 48) et pour la formation de languettes de tôle (76, 77, 84, 87),
- avec un poste de jonction (43) pour replier au moins une paire de languettes de tôle (76, 77), caractérisé en ce que
- il est prévu une barre (33), qui positionne une première pièce façonnée (41) pour le poste de poinçonnage ou de cisaillage (42) et une deuxième pièce façonnée (38) pour le poste de jonction (43), et en ce que
- la première pièce façonnée (41) est maintenue à distance de la deuxième pièce façonnée (43) par un organe d'écartement (39).

20. Dispositif suivant la revendication 19, caractérisé en ce que les quatre languettes de tôle (76, 77, 84, 87) sont toutes coupées au cours de la même opération dans le poste de poinçonnage ou de cisaillage (42).

21. Dispositif suivant la revendication 19, caractérisé en ce qu'après le poinçonnage, les bavures de la couche de tôle supérieure (26) sont soudées à froid avec les bords supérieurs de la couche de tôle inférieure (28) .

22. Dispositif suivant l'une quelconque des revendications 19 à 21, caractérisé en ce que le poinçonnage et la coupe sont exécutés avec au moins une dent de poinçonnage (64, 66).

23. Dispositif suivant la revendication 22, caractérisé en ce que la dent de poinçonnage (64, 66) a une largeur égale à la largeur du trou (44, 46, 47, 48).

24. Dispositif suivant la revendication 22 ou 23, caractérisé en ce que la dent de poinçonnage (64, 66) a en vue latérale un profil sensiblement triangulaire, en ce que sa longueur au talon correspond environ à la longueur du trou (44, 46, 47, 48), en ce que la dent de poinçonnage (64) a une hauteur plus grande que l'épaisseur des couches de tôle (26, 28) et en ce que sa pointe (69) en position de travail est dirigée essentiellement vers la région du trou.

25. Dispositif suivant la revendication 19, caractérisé en ce que le dispositif de poinçonnage (42) travaille contre un dispositif de butée (123), qui ne supporte les couches de tôle (26, 28) que de part et d'autre du trou (44, 46, 47, 48).

26. Dispositif suivant la revendication 19, caractérisé en ce que le poste de poinçonnage (42) comprend au moins une roue (54), qui est perpendiculaire à l'assemblage et qui peut tourner et en ce que plusieurs dents de poinçonnage (64, 66) sont disposées à la périphérie de la roue (54).

27. Dispositif suivant la revendication 19, caractérisé en ce qu'au moins deux dents de poinçonnage (64, 66) ont le même profil.

28. Dispositif suivant la revendication 19, caractérisé en ce que le poste de poinçonnage ou de cisaillage (42) déplace les couches de tôle (26, 28) en direction de l'assemblage.

29. Dispositif suivant la revendication 19, caractérisé en ce que le poste de jonction (43) replie sensiblement au moins la première languette de tôle (76, 77) au moyen d'une arête d'écrasement (94).

30. Dispositif suivant la revendication 19, caractérisé en ce que le poste de jonction (43) présente, après l'arête d'écrasement (93), une face de pression (97) et une face de contre-pression (99), qui pressent à bloc la languette de tôle (76, 77) sensiblement repliée.

31. Dispositif suivant la revendication 30, caractérisé en ce que la face de contre-pression (99) présente, avant le prochain bord de tôle, une distance qui correspond à l'épaisseur de la première, respectivement de la deuxième languette de tôle supplémentaire (76, 77).
